# EUROPÄISCHE PATENTSCHRIFT

(11) **EP 2 481 874 B1**
(45) Veröffentlichungstag und Bekanntmachung des Hinweises auf die Patenterteilung: **31.05.2017**
(21) Anmeldenummer: 12150587.9
(22) Anmeldetag: 10.01.2012
(51) Int. Cl.: E05D 15/52, E05F 7/06

(54) **Dreh-/Kipp-Beschlag**
Turn-tilt fitting
Ferrure oscillo-battante

(30) Priorität: 01.02.2011 DE 102011003428
(43) Veröffentlichungstag der Anmeldung: 01.08.2012
(73) Patentinhaber: Aug. Winkhaus GmbH & Co. KG, 48291 Telgte (DE)
(72) Erfinder: Kushtilov, Boyko, 45144 Essen (DE)

(56) Entgegenhaltungen:
- EP-A1- 0 515 931
- EP-A1- 1 837 472
- EP-B1- 0 360 024
- DE-A1- 19 828 670

## Beschreibung

Die Erfindung betrifft einen Dreh-/Kipp-Beschlag für einen aus einer in einem Rahmen liegenden Schließstellung befindlichen Flügel in eine gegenüber dem Rahmen um eine vertikale Achse in eine Drehstellung drehbaren und um eine horizontale Achse in eine Kippstellung kippbaren Flügel eines Fensters, einer Fenstertür oder dergleichen, mit einem im Schnittpunkt der Achsen angeordneten Ecklager, mit einer die Gewichtskraft des Flügels am Rahmen abstützenden Stützeinrichtung, wobei die Stützeinrichtung eine Stützstange und an dem Rahmen und an dem Flügel angeordnete Widerlager zur Abstützung der Stützstange hat.

Ein solcher Beschlag ist aus der EP 0 360 024 B1 bekannt. Bei dem Beschlag hat das Ecklager zwei in einer Falzluft zwischen Rahmen und Flügel angeordnete Lenker. Die Stützstange der Stützeinrichtung ist ebenfalls in der Falzluft angeordnet. Dies hat zur Folge, dass das am Flügel angeordnete Ende der Stützstange bei der Bewegung des Flügels in die Drehstellung in einem Kreisbogen geführt wird. Die Stützeinrichtung leitet damit in der Drehstellung oder der Schließstellung eine in horizontaler Richtung gerichtete Kraftkomponente in den Flügel ein. Bei der Bewegung in die Kippstellung wird das am Flügel angeordnete Ende der Stützstange ebenfalls in einem Kreisbogen geführt. Diese Führung des am Flügel angeordneten Endes der Stützstange im Kreisbogen hat jedoch zur Folge, dass sich der Abstand des am Flügel angeordneten Widerlagers zu dem Ecklager ändert.

Aus der EP 1 837 472 A1 ist eine Flügellastabtrageinrichtung bekannt, bei der ein zwischen Rahmen und Flügel angeordnetes Lastübertragungsmittel eine Abstandsänderungseinrichtung hat. Das an dem Flügel angeordnete Ende des Lastübertragungsmittels wird bei der Bewegung des Flügels ebenfalls in einem Kreisbogen geführt. Die Abstandsänderungseinrichtung hat ein Federelement zum Ausgleich der Änderung des Abstandes des am Flügel angeordneten Widerlagers zu dem Ecklager. Das Federelement wird damit bei jeder Bewegung des Flügels gestaucht oder gestreckt.

Nachteilig bei den bekannten Beschlägen ist, dass sich die auf das Ecklager wirkende vertikale Kraftkomponente bei der Bewegung des Flügels zwischen der Schließstellung und der Drehstellung ändert. Ebenfalls wirken zwischen Flügel und Rahmen horizontale Kraftkomponenten, welche ein Öffnen oder Schließen des Flügels behindern oder unterstützen.

Der Erfindung liegt das Problem zugrunde, einen Beschlag der eingangs genannten Art so weiter zu bilden, dass er eine zuverlässige Entlastung des Ecklagers zwischen der Drehstellung und der Kippstellung des Flügels ermöglicht und dass die Einleitung von horizontalen Kräften in den Flügel vermieden wird.

Dieses Problem wird erfindungsgemäß mit einem Dreh-/ Kippbeschlag nach Anspruch 1 gelöst, wobei die Stützstange in der Kippstellung von einer Stützpfanne eines der Widerlager getrennt ist und die Stützstange in Schließstellung und Drehstellung fluchtend zur vertikalen Achse zur Abstützung des Flügelgewichts angeordnet ist.

Durch diese Gestaltung verhindert in der Drehstellung und der Schließstellung des Flügels die fluchtende Anordnung der Stützstange zur vertikalen Achse die Einleitung von horizontalen Kraftkomponenten in die Widerlager und in das Ecklager. Zudem wird hierdurch sichergestellt, dass der Abstand des am Flügel angeordneten Widerlagers zu dem Ecklager in der Drehstellung und in der Schließstellung konstant ist. Daher stützt die Stützeinrichtung zwischen der Drehstellung und der Schließstellung ständig einen konstanten Teil der Last des Flügels ab. Das Ecklager wird damit zwischen der Drehstellung und der Schließstellung des Flügels zuverlässig von dem Flügelgewicht entlastet. Die Trennung der Stützstange von dem einen Widerlager in Kippstellung verhindert die Einleitung von horizontalen Kräften in den Flügel.

Der erfindungsgemäße Dreh-/Kipp-Beschlag ist besonders einfach aufgebaut, wenn ein erstes Widerlager einen Lagerbock mit einer horizontalen Lagerachse für die Stützstange hat. Im einfachsten Fall ist die Stützstange mit dem einen Widerlager baugleich mit einer Lagerachse und einem Lagerbock des Ecklagers.

Die Stützstange wird gemäß einer anderen vorteilhaften Weiterbildung der Erfindung bei der Kippbewegung des Flügels mit bewegt, wenn das erste Widerlager ein Federelement zur Vorspannung der Stützstange hat.

Von dem Ecklager und der Stützeinrichtung abzustützende Kräfte lassen sich gemäß der Erfindung einfach aufteilen, wenn ein zweites Widerlager eine axial verstellbare Stützpfanne zur Abstützung der Stützstange hat.

Das zweite Widerlager hält gemäß einer anderen vorteilhaften Weiterbildung der Erfindung die Stützstange zuverlässig in ihrer Lage und ermöglicht im montierten Zustand deren Bewegung beim Kippen des Flügels, wenn die Stützpfanne in einer feststehenden Hülse angeordnet ist und wenn die Hülse in der vorgesehenen Schwenkrichtung der Stützstange eine längliche Ausnehmung aufweist.

Das Entlanggleiten der Stützstange an der Stützpfanne zwischen der Schließstellung und der Drehstellung gestaltet sich besonders reibungsarm, wenn das dem zweiten Widerlager zugewandte Ende der Stützstange einen Kugelkopf hat.

Das zweite Widerlager ist gemäß einer anderen vorteilhaften Weiterbildung der Erfindung konstruktiv besonders einfach aufgebaut, wenn die Hülse ein Gewinde zur Aufnahme einer Stellschraube hat und wenn die Stellschraube mit der Stützpfanne verbunden ist.

Das Ecklager wird gemäß einer anderen vorteilhaften Weiterbildung der Erfindung in der Kippstellung entlastet, wenn auf der horizontalen Achse von dem Ecklager beabstandet ein Kipplager angeordnet ist. Hierdurch wird in der Kippstellung die Last des Flügels zwischen dem Ecklager und dem Kipplager aufgeteilt.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem erfindungsgemäßen Dreh-/Kipp-Beschlag,
- Fig. 2: vergrößert eine Stützeinrichtung des Dreh-/ Kipp-Beschlages aus Figur 1 bei der Bewegung in eine Kippstellung,
- Fig. 3: eine Explosionsdarstellung der Stützeinrichtung.

Figur 1 zeigt ein Fenster mit einem gegen einen Rahmen 1 schwenkbaren Flügel 2 und mit einem Dreh-/Kipp-Beschlag 3 mit einer von einer Handhabe 4 antreibbare Treibstange 5. Der Flügel 2 lässt sich von einer dargestellten Schließstellung, in der der Flügel 2 in dem Rahmen 1 liegt, in eine um eine vertikale Achse 6 von dem Rahmen 1 weg gedrehten Drehstellung und in eine um eine horizontale Achse 7 weg gekippte Kippstellung bewegen. Der Dreh-/KippBeschlag 3 hat eine Ausstellschere 8 mit einem auf der vertikalen Achse 6 angeordneten Scherenlager 9 und ein im Schnittpunkt der Achsen 6, 7 angeordnetes Ecklager 10. Weiterhin hat der Dreh-/Kipp-Beschlag 3 ein auf der horizontale Achse 7 von dem Ecklager 10 beabstandetes Kipplager 11. Oberhalb des Ecklagers 10 ist auf der vertikalen Achse 6 eine Stützeinrichtung 12 angeordnet. In der Kippstellung wird das Gewicht des Flügels 2 von dem Ecklager 10 und dem Kipplager 11 abgestützt. In der Drehstellung oder der Schließstellung wird das Gewicht des Flügels 2 von dem Ecklager 10 und der Stützeinrichtung 12 abgestützt.

Die Stützeinrichtung 12 ist in einer Darstellung von der Seite vergrößert in Figur 2 dargestellt. In der dargestellten Stellung befindet sich die Stützeinrichtung 12 bei der Bewegung in eine Kippstellung. Die Stützeinrichtung 12 hat eine auf einem ersten Widerlager 13 schwenkbar gelagerte und auf ein zweites Widerlager 14 gerichtete Stützstange 15. Im montierten Zustand der Stützeinrichtung 12 ist das erste Widerlager 13 an dem Rahmen 1 und das zweite Widerlager 14 an dem in Figur 1 dargestellten Flügel 2 befestigt. Das zweite Widerlager 14 hat eine Stützpfanne 16 zur Abstützung eines Endes der Stützstange 15. In der dargestellten Kippstellung ist die Stützpfanne 16 von dem Ende der Stützstange 15 beabstandet. Damit wird in der Kippstellung keine Kraft über die Stützeinrichtung 12 von dem Flügel 2 auf den Rahmen 1 übertragen. Die Stützpfanne 16 ist in einer am Flügel 2 aus Figur 1 befestigten Hülse 17 axial verschieblich geführt. Die Hülse 17 weist eine in der Schwenkrichtung der Stützstange 16 längliche Ausnehmung 18 auf. Das erste Widerlager 13 hat einen Lagerbock 19 mit einer senkrecht zur Zeichenebene und damit parallel zur horizontalen Achse 7 aus Figur 1 angeordneten Lagerachse für die Stützstange 15. Damit kann in dieser Stellung die Stützstange 15 aus der Hülse 17 herausgeschwenkt werden. Die Stützstange 15 ist in der dargestellten Stellung mittels eines Federelementes 20 in die Ausnehmung 18 der Hülse 17 hinein vorgespannt.

Figur 3 zeigt die Stützeinrichtung 12 in einer Explosionsdarstellung. Hierbei ist zu erkennen, dass das Federelement 20 als Schenkelfeder ausgebildet ist. Das der Stützpfanne 16 zugewandte Ende der Stützstange 15 hat einen Kugelkopf 21. Die axial verschieblich in der Hülse 17 angeordnete Stützpfanne 16 lässt sich von einer in die Hülse 17 eindrehbare Stellschraube 22 axial verstellen. Hierzu hat die Hülse 17 ein nicht dargestelltes Innengewinde. Damit lässt sich einstellen, welcher Anteil der Last des in Figur 1 dargestellten Flügels 2 in der Drehstellung und der Schließstellung von der Stützeinrichtung 12 abgestützt wird.

## Patentansprüche

1. Dreh-/Kipp-Beschlag (3) für einen aus einer in einem Rahmen (1) liegenden Schließstellung befindlichen Flügel (2) in eine gegenüber dem Rahmen (1) um eine vertikale Achse (6) in eine Drehstellung drehbaren und um eine horizontale Achse (7) in eine Kippstellung kippbaren Flügel (2) eines Fensters, einer Fenstertür oder dergleichen, mit einem im Schnittpunkt der Achsen (6, 7) angeordneten Ecklager (10), mit einer die Gewichtskraft des Flügels (2) am Rahmen (1) abstützenden Stützeinrichtung (12), wobei die Stützeinrichtung (12) eine Stützstange (15) und an dem Rahmen (1) und an dem Flügel (2) angeordnete Widerlager (13, 14) zur Abstützung der Stützstange (15) hat, wobei die Stützstange (15) auf einem ersten (13) der Widerlager (13, 14) schwenkbar gelagert und auf ein zweites (14) der Widerlager (13, 14) gerichtet ist, **dadurch gekennzeichnet, dass** das zweite Widerlager (14) eine axial verstellbare Stützpfanne (16) zur Abstützung der Stützstange (15) hat, wobei die Stützstange (15) in der Kippstellung von der Stützpfanne (16) getrennt ist und die Stützstange (15) in Schließstellung und Drehstellung fluchtend zur vertikalen Achse (6) zur Abstützung des Flügelgewichts angeordnet ist.

2. Dreh-/Kipp-Beschlag nach Anspruch 1, **dadurch gekennzeichnet, dass** ein erstes Widerlager (13) einen Lagerbock (19) mit einer horizontalen Lagerachse für die Stützstange (15) hat.

3. Dreh-/Kipp-Beschlag nach Anspruch 2, **dadurch gekennzeichnet, dass** das erste Widerlager (13) ein Federelement (20) zur Vorspannung der Stützstange (15) hat.

4. Dreh-/Kipp-Beschlag nach Anspruch 4, **dadurch gekennzeichnet, dass** die Stützpfanne (16) in einer feststehenden Hülse (17) angeordnet ist und dass die Hülse (17) in der vorgesehenen Schwenkrichtung der Stützstange (15) eine längliche Ausnehmung (18) aufweist.

5. Dreh-/Kipp-Beschlag nach Anspruch 4 oder 5, **dadurch gekennzeichnet, dass** das dem zweiten Widerlager (14) zugewandte Ende der Stützstange (15) einen Kugelkopf (21) hat.

6. Dreh-/Kipp-Beschlag nach Anspruch 5 oder 6, **dadurch gekennzeichnet, dass** die Hülse (17) ein Gewinde zur Aufnahme einer Stellschraube (22) hat und dass die Stellschraube (22) mit der Stützpfanne (16) verbunden ist.

7. Dreh-/Kipp-Beschlag nach einem der vorhergehenden Ansprüche, **dadurch gekennzeichnet, dass** auf der horizontalen Achse (7) von dem Ecklager (10) beabstandet ein Kipplager (11) angeordnet ist.

## Claims

1. Turn-tilt fitting (3) for a casement (2) of a window, a French door or the like, arranged in a closed position in a frame (1), the casement (2) being turnable against the frame (1) about a vertical axis (6) into a turning position and tiltable about a horizontal axis (7) into a tilted position, with a corner bearing (10) arranged in the intersection point of the axes (6, 7), with a supporting device (12) supporting the weight force of the casement (2) on the frame (1), wherein the supporting device (12) has a supporting rod (15) and counter bearings (13, 14), arranged on the frame (1) and on the casement (2), for supporting the supporting rod (15), wherein the supporting rod (15) is swivel-mounted on a first (13) of the counter bearings (13, 14) and directed towards a second (14) of the counter bearings (13, 14), **characterized in that** the second counter bearing (14) has an axially adjustable supporting pan (16) for supporting the supporting rod (15), wherein the supporting rod (15) is separated in the tilted position from the supporting pan (16) and the supporting rod (15) is arranged in the closed position and turning position aligned with the vertical axis (6) for supporting the casement weight.

2. Turn-tilt fitting according to claim 1, **characterized in that** a first counter bearing (13) has a bearing bracket (19) with a horizontal bearing axis for the supporting rod (15).

3. Turn-tilt fitting according to claim 2, **characterized in that** the first counter bearing (13) has a spring element (20) for pre-tensioning the supporting rod (15).

4. Turn-tilt fitting according to claim 4, **characterized in that** the supporting pan (16) is arranged in a stationary sleeve (17) and **in that** the sleeve (17) has in the intended swivel direction of the supporting rod (15) an elongated recess (18).

5. Turn-tilt fitting according to claim 4 or 5, **characterized in that** the end of the supporting rod (15) facing the second counter bearing (14) has a ball head (21).

6. Turn-tilt fitting according to claim 5 or 6, **characterized in that** the sleeve (17) has a thread for receiving a setting screw (22) and **in that** the setting screw (22) is connected to the supporting pan (16).

7. Turn-tilt fitting according to one of the preceding claims, **characterized in that** a tilting bearing (11) is arranged on the horizontal axis (7) spaced apart from the corner bearing (10).

## Revendications

1. Ferrure oscillo-battante (3) pour un vantail (2) d'une fenêtre, d'une porte fenêtre ou similaire, disposée dans une position de fermeture dans un châssis (1), le vantail (2) pouvant pivoter contre le châssis (1) autour d'un axe vertical (6) dans une position rotative et pouvant basculer autour d'un axe horizontal (7) dans une position de basculement, avec un palier d'angle (10) disposé au point d'intersection des axes (6, 7), avec un dispositif de support (12) supportant la force de pesanteur du vantail (2) sur le châssis (1), dans laquelle le dispositif de support (12) comporte une tige de support (15) et des contre-paliers (13, 14), disposés sur le châssis (1) et sur le vantail (2), pour supporter la tige de support (15), dans laquelle la tige de support (15) est montée pivotante sur un premier (13) des contre-paliers (13, 14) et orientée vers un second (14) des contre-paliers (13, 14), **caractérisée en ce que** le second contre-palier (14) comporte un réceptacle de support (16) réglable axialement servant à supporter la tige de support (15), dans laquelle la tige de support (15) est séparée dans la position de basculement du réceptacle de support (16) et la tige de support (15) est disposée dans la position de fermeture et la position rotative alignée à l'axe vertical (6) pour supporter le poids du vantail.

2. Ferrure oscillo-battante selon la revendication 1, **caractérisée en ce qu'**un premier contre-palier (13) comporte un support de palier (19) doté d'un axe de palier horizontal pour la tige de support (15).

3. Ferrure oscillo-battante selon la revendication 2, **caractérisée en ce qu'**un premier contre-palier (13) comporte un élément ressort (20) pour pré-tendre la tige de support (15).

4. Ferrure oscillo-battante selon la revendication 4, **caractérisée en ce que** le réceptacle de support (16) est disposé dans un manchon fixe (17) et **en ce que** le manchon (17) comporte, dans la direction pivotante prévue de la tige de support (15), un renfoncement allongé (18).

5. Ferrure oscillo-battante selon la revendication 4 ou 5, **caractérisée en ce que** l'extrémité de la tige de support (15) orientée face au second contre-palier (14) comporte une tête à rotule (21).

6. Ferrure oscillo-battante selon la revendication 5 ou 6, **caractérisée en ce que** le manchon (17) comporte un filetage pour recevoir une vis de réglage (22) et **en ce que** la vis de réglage (22) est reliée au réceptacle de support (16).

7. Ferrure oscillo-battante selon l'une des revendications précédentes, **caractérisée en ce qu'**un palier de basculement (11) est disposé sur l'axe horizontal (7) espacé du palier d'angle (10).
